# EUROPÄISCHE PATENTSCHRIFT

(11) **EP 3 375 940 B1**
(45) Veröffentlichungstag und Bekanntmachung des Hinweises auf die Patenterteilung: **13.10.2021**
(21) Anmeldenummer: 18161740.8
(22) Anmeldetag: 14.03.2018
(51) Int. Cl.: E03C 1/042, E03C 1/02

(54) **SYSTEM MIT SANITÄREM MONTAGESET UND WAND, SOWIE VERFAHREN ZUM BEREITSTELLEN EINER GESCHLOSSENEN WASSERFÜHRUNG UND ANSCHLUSS EINER ARMATUR**
SYSTEM WITH SANITARY MOUNTING SET AND WALL, AND METHOD FOR PROVIDING A CLOSED WATER SUPPLY AND CONNECTION OF A FITTING
SYSTÈME AVEC ENSEMBLE DE MONTAGE SANITAIRE ET MUR, ET PROCÉDÉ POUR ASSURER UNE ALIMENTATION EN EAU FERMÉE ET LE RACCORDEMENT D'UNE ARMATURE

(30) Priorität: 17.03.2017 DE 102017105795
(43) Veröffentlichungstag der Anmeldung: 19.09.2018
(73) Patentinhaber: TECE GmbH, 48282 Emsdetten (DE)
(72) Erfinder: KRABBE, Martin, 48341 Altenberge (DE)
(74) Vertreter: Lippert Stachow Patentanwälte Rechtsanwälte

(56) Entgegenhaltungen:
- EP-A2- 1 126 229
- WO-A1-96/19619
- AU-B2- 587 517
- CH-A1- 710 939
- DE-A1- 3 012 104
- DE-A1-102010 034 200
- FR-A1- 2 169 219
- FR-A1- 3 017 922

## Beschreibung

Die Erfindung betrifft ein Verfahren zum Bereitstellen einer geschlossenen Wasserführung von einem zylinderartig ausgebildeten Anschlussstutzen eines Unterputzrohres einer Wasserleitung, der an einer Unterputzseite einer Wandverkleidung angeordnet ist, durch die Wandverkleidung hindurch zu einer Raumseite der Wandverkleidung, wobei zur Vorbereitung eines Aufbaus der Wandverkleidung der Anschlussstutzen des Unterputzrohres mit einem Baustopfen wasserdicht verschlossen wird. Die Erfindung betrifft ferner ein System umfassend ein Montageset sowie eine Wand mit einer Gipskartonplatten umfassenden Wandverkleidung sowie ein Unterputzrohr mit einem Anschlussstutzen, wobei das Unterputzrohr mit seinem Anschlussstutzen an einer Unterputzseite der Wandverkleidung angeordnet ist. Das Montageset umfasst ein Armaturanschlussstück, eine Armatur, eine Dichthülse und eine Dichtmanschette.

Die vorliegende Erfindung beschäftigt sich mit dem wohlbekannten Problem, eine geschlossene Wasserführung von einem Anschlussstutzen eines Unterputzrohres durch eine Wandverkleidung hindurch zur Raumseite der Wandverkleidung zu gewährleisten. Eine solche Wasserführung durch eine Wandverkleidung ist in Badezimmern oder Duschräumen oder anderen Räumlichkeiten mit Wasseranschlüssen, wie beispielsweise Küchen, sehr häufig erforderlich, da zumeist Wasserleitungen mit Unterputzrohren verwendet werden, die von einem Raum aus nach Beendigung der Rauminstallation nicht sichtbar sein sollen und die andererseits von dem Raum aus kontaktiert werden zum Anschließen von sanitären Einrichtungen wie beispielsweise Armaturen für Wasserhähne oder Duschen. Die Wandverkleidung trennt dabei das Unterputzrohr von dem Raum, so dass das Unterputzrohr und auch der Anschlussstutzen des Unterputzrohres von dem Raum aus nicht sichtbar sind. Eine Wasserführung von der Unterputzseite einer Wandverkleidung zur Raumseite der Wandverkleidung hindurch ist aus verschiedenen Gründen für den Schutz des Baukörpers vor Feuchtigkeit hochrelevant. Zum einen muss durch die Wasserführung eine leckagefreie Führung von Wasser von dem Anschlussstutzen des Unterputzrohres bis zur Raumseite der Wandverkleidung gewährleistet sein, damit an der Raumseite eine sanitäre Einrichtung, wie beispielsweise ein Wasserhahn, angeschlossen werden kann und es nicht zu einer Leckage an der Unterputzseite der Wandverkleidung kommt, die von der Raumseite aus nicht erkannt werden kann und somit lange Zeit unerkannt bleiben und entsprechende Schäden am Baukörper verursachen kann. Zum anderen sollte eine solche Wasserführung dazu geeignet sein, eine von dem Anschlussstutzen zu der Raumseite der Wandverkleidung durchgehende Führung bereitzustellen, die dazu ausgebildet ist, mit der Raumseite der Wandverkleidung wasserdicht verbunden zu werden. Denn selbstverständlich muss die Wandverkleidung eine Durchführung aufweisen, durch die die Wasserführung hindurch verläuft, und in dem Fall, in dem die Führung nicht gegen die Raumseite der Wandverkleidung abgedichtet ist, besteht die Gefahr, dass Wasser von der Raumseite aus zwischen Wandverkleidung und Wasserführung durch die Durchführung hindurch zur Unterputzseite der Wandverkleidung gelangen kann und dort nachhaltige Schäden am Baukörper setzt. Darüber hinaus ist bei der Realisierung einer solchen Wasserführung durch eine Wandverkleidung hindurch der Bauablauf zu beachten, mit dem die Installation eines Raumes realisiert wird. Zunächst werden von einem Installateur in der Rohbauphase die Unterputzrohre der Wasserleitung verlegt. Anschließend wird von einem Fliesenleger oder ähnlich qualifizierten Handwerker die Wandverkleidung realisiert, der dann auch die Durchführung in der Wandverkleidung für die Wasserführung vorsehen muss und eine Abdichtung der Wasserführung bzw. der durch sie bereitgestellten Führung durch die Wandverkleidung zur Raumseite der Wandverkleidung gewährleisten sollte. Dabei ist außerdem zu berücksichtigen, dass der Installateur eines Unterputzrohres nach erfolgter Installation den Anschlussstutzen des Unterputzrohres wasserdicht verschließen muss, damit an der Wasserleitung Druck- und Dichtigkeitsprüfungen vorgenommen werden können. Dieser Verschluss des Anschlussstutzens wird zumeist erst nach Fertigstellung der Wandverkleidung während der Durchführung der Feininstallation von dem Anschlussstutzen gelöst, wonach dann eine Armatur mittels eines Armaturanschlussstücks an den Anschlussstutzen angeschlossen wird. Diese Feininstallation wird zumeist von einem weiteren, von den beiden vorgenannten Handwerkern unabhängigen Handwerker durchgeführt, der dann auf die Vorarbeit der beiden vorgenannten Handwerker zurückgreifen muss und durch die Durchführung in der Wandverkleidung hindurch den Anschluss des Armaturanschlussstücks an den Anschlussstutzen des Unterputzrohres vornehmen muss.

Im Stand der Technik sind verschiedene Herangehensweisen bekannt, um den beschriebenen Problemen zu begegnen. Dabei ist bevorzugt die Zielsetzung, die beschriebenen Probleme so zu lösen, dass schlussendlich mit den jeweiligen Verfahren eine Rauminstallation erreicht werden kann, bei der die Raumseite der Wandverkleidung insgesamt, d. h. umfassend die Durchführung, durch die die Wasserführung verläuft, so abgedichtet ist, dass ein dichtes Gesamtsystem bereitgestellt ist, das den Anforderungen der europäischen Leitlinie ETAG022 genügt. Bei einer in dem Stand der Technik bekannten Herangehensweise wird von dem Installateur der Wasserleitung der Anschlussstutzen des Unterputzrohres nach erfolgter Installation des Unterputzrohres mit einem Baustopfen wasserdicht verschlossen. Ein solcher Baustopfen ist beispielsweise aus dem Dokument DE 10 2007 053 176 A1 bekannt. Bei einem solchen bekannten Verfahren weist der Anschlussstutzen des Unterputzrohres ein Innengewinde auf, in das der Baustopfen geschraubt wird, wobei der Baustopfen einen Flansch aufweist, mit dem er einen Dichtring gegen den Anschlussstutzen presst. In den beschriebenen nachfolgenden Schritten wird zunächst von einem weiteren Handwerker die Wandverkleidung mit einer Durchführung um den Baustopfen realisiert und anschließend eine Dichtmanschette auf den Baustopfen aufgezogen, wie sie beispielsweise in dem Dokument DE 10 2010 018 677 A1 beschrieben ist. Diese Dichtmanschette liegt abdichtend an dem Baustopfen an und wird anschließend in eine wasserdichte Beschichtung der Raumseite der Wandverkleidung integriert, so dass der Baustopfen gegen die Raumseite der Wandverkleidung abgedichtet ist. In einem nachfolgenden Schritt wird bei der Feininstallation der Baustopfen von dem Anschlussstutzen gelöst, wonach anschließend ein Armaturanschlussstück durch die Durchführung hindurch und durch die Dichtmanschette hindurch in den Anschlussstutzen geschraubt wird und dabei abdichtend an dem Anschlussstutzen befestigt wird. Die Dichtmanschette liegt dann abdichtend an dem Armaturanschlussstück an und dichtet das Armaturanschlussstück gegen die Raumseite der Wandverkleidung ab, wobei das Armaturenanschlussstück die durchgehende Führung von dem Anschlussstutzen zur Raumseite und somit durch die Wandverkleidung hindurch bereitstellt. Dieses beschriebene Verfahren bringt jedoch verschiedene Nachteile mit sich. Zum einen besteht die Gefahr, dass bei dem Anschluss des Armaturanschlussstücks an den Anschlussstutzen keine ausreichend gute Abdichtung zwischen Anschlussstutzen und Armaturanschlussstück hergestellt wird, so dass es zu einer Leckage an der Unterputzseite der Wandverkleidung kommen kann, die von der Raumseite aus unerkannt bleiben kann. Zum anderen entsteht bei der Demontage des Baustopfens eine hohe Reibung zwischen Baustopfen und an dem Baustopfen abdichtend anliegender Dichtmanschette, wodurch die Dichtmanschette beschädigt werden kann, was anschließend die Abdichtung der Dichtmanschette gegenüber dem Armaturanschlussstück beeinträchtigen kann. Hierzu trägt insbesondere bei, dass üblicherweise das Armaturanschlussstück einen kleineren Durchmesser aufweist als der Baustopfen. Da die Dichtmanschette üblicherweise über eine lange Zeit in der Rohbauphase auf die Größe des Baustopfens ausgedehnt ist, zieht sie sich oftmals nach Entfernung des Baustopfens nur unzureichend zusammen und liegt somit nur unzureichend an dem Armaturanschlussstück an. Auch dies kann zu einer entsprechenden Undichtigkeit zwischen Armaturanschlussstück und Dichtmanschette führen, was wiederum den Wassereintritt von der Raumseite aus durch die Durchführung hindurch zur Unterputzseite der Wandverkleidung begünstigen kann. Ferner ist im Stand der Technik ein Verfahren bekannt, mit dem den beschriebenen Nachteilen des erstgenannten Verfahrens begegnet werden soll. Bei diesem Verfahren, wie es in der CH 710 939, die als nächstkommender Stand der Technik angesehen wird, beschrieben ist, werden Anschlussstutzen an Unterputzrohren eingesetzt, die eine solche Länge aufweisen, dass sie durch eine Wandverkleidung hindurchragen können, so dass von einem Handwerker, der die Wandverkleidung realisiert, eine Dichtmanschette unmittelbar an dem Anschlussstutzen angeschlossen werden kann, so dass der Anschlussstutzen selbst die genannte durchgehende Führung bereitstellt. Dadurch können die beschriebenen Undichtigkeiten, die bei dem erstgenannten Verfahren auftreten können, effektiv vermieden werden. Allerdings bringt auch dieses Verfahren erhebliche Nachteile mit sich. Zum einen besteht ein erhebliches Risiko, dass der Anschlussstutzen nach erfolgter Realisierung an der Wandverkleidung an der Raumseite immer noch über die Wandverkleidung hinausragt, was optisch unschön ist. Der Installateur, der das Unterputzrohr mit dem Anschlussstutzen verlegt, muss somit präzise Anweisung von dem auf ihn folgenden Handwerker erhalten, der die Wandverkleidung realisiert, damit der Installateur des Unterputzrohres die Länge des Anschlussstutzens gezielt auf die beabsichtigte Wandverkleidung anpassen kann. Eine solche detaillierte Absprache ist jedoch in der Praxis unrealistisch. Außerdem kann ein Handwerker, der die Wandverkleidung realisiert, keine standardisierte Dichtmanschette verwenden, da eine solche Dichtmanschette auf die Durchmesser von üblichen Baustopfen und üblichen Armaturanschlussstücken abgestimmt ist. Vielmehr müsste ein solcher Handwerker von dem Installateur des Unterputzrohres eine Dichtmanschette überreicht bekommen, die gezielt auf das Rohrsystem des Rohrherstellers abgestimmt ist, das der Installateur des Unterputzrohres zur Realisierung der Wasserleitung verwendet. Auch eine solche Abstimmung ist in der Praxis unrealistisch und mit einem hohen Aufwand verbunden. Ferner ist beispielsweise in DE 10 2010 034 200 A1 eine Abdichtungseinrichtung offenbart, die einen Adapterring, einen Faltschlauch und eine Dichtmanschette offenbart. Der Adapterring weist ein Außengewinde auf, mit dem er in ein Innengewinde eines Rohranschlusses geschraubt werden kann, und der Adapterring ist über den Faltschlauch mit der Dichtmanschette verbunden. Dank des Faltschlauchs ist der Abstand der Dichtmanschette zum Adapterring variabel, so dass die Dichtmanschette in eine Wandverkleidung integriert werden kann und bei unterschiedlichen Dicken der Wandverkleidung dank des Faltschlauchs stets mit dem Adapterring verbunden sein kann. In AU 587517 B2 ist eine Wanddurchführungsanordnung offenbart, bei der ein zylindrisches Anschlussstück mit seinem Innengewinde auf das Außengewinde eines Rohranschlusses aufgeschraubt wird. In dem zylindrischen Anschlussstück ist eine Durchführung vorgesehen, die mit einem Ventilelement verschlossen werden kann. In EP 1 126 229 A2 ist ein Wandanschluss für Rohrsysteme offenbart, bei dem eine Bauschutzkappe und ein Deckel vorgesehen sind, mit denen das Eindringen von Putz in das Rohrsystem und eine Dichtigkeitsprüfung des Rohrsystems ermöglicht wird. Bei dem Anschluss eines Rohres an den Wandanschluss des Rohrsystems sind Bauschutzkappe und Deckel zu entfernen. In FR 2169219 A1 ist eine Fixiereinrichtung offenbart, mit der ein Rohrauslauf in der Durchführung einer Wand fixiert werden kann. Die Fixiereinrichtung umfasst eine Klemmhülse aus gummielastischem Material, die zwischen der Innenseite der Wanddurchführung und der Außenseite des Rohrauslaufs angeordnet wird. Die Klemmhülse erstreckt sich an der Seite, an der der Rohrauslauf aus der Wand austritt, seitlich über die Wanddurchführung hinaus, so dass beispielsweise eine Rosette an der Klemmhülse abgestützt werden kann. In FR 3017922 A1 ist ein System zum Anbringen eines Wasserhahns an einer Wandung offenbart. Bei diesem System ist ein Anschlussstück vorgesehen, das mit einem Rohranschluss verbunden wird und das mit einer Kappe verschließbar ist. In WO 96/19619 A1 ist eine Vorrichtung zum Ableiten von Leckwasser an einem Wasserhahn offenbart. Die Vorrichtung ist hülsenartig ausgebildet und weist einen Flansch auf, mit dem sie um einen Rohranschluss angebracht werden kann. Zum Ableiten von Leckwasser erstreckt sich die Vorrichtung ausgehend von dem Flansch sich aufweitend weg. Der vorliegenden Erfindung liegt die Aufgabe zugrunde, ein Verfahren zum Bereitstellen einer geschlossenen Wasserführung von einem Anschlussstutzen eines Unterputzrohres durch eine Wandverkleidung hindurch bereitzustellen, das zumindest eines der obengenannten Probleme zumindest teilweise behebt. Der Erfindung liegt ferner die Aufgabe zugrunde, ein System bereitzustellen, mit dem zumindest eines der oben beschriebenen Probleme gattungsgemäßer Verfahren und hierzu verwendeter Systeme zumindest teilweise behoben werden kann.

Als Lösung der oben beschriebenen der Erfindung zugrundeliegenden Aufgaben schlägt die Erfindung ein Verfahren mit den Merkmalen von Anspruch 1 vor. Das erfindungsgemäße Verfahren dient dem Bereitstellen einer geschlossenen Wasserführung von einem zylinderartig ausgebildeten Anschlussstutzen eines Unterputzrohres einer Wasserleitung, der an einer Unterputzseite einer Wandverkleidung angeordnet ist, durch die Wandverkleidung hindurch zu einer Raumseite der Wandverkleidung. Der Anschlussstutzen ist auf herkömmlich bekannte Weise zum Gewährleisten einer Anschließbarkeit einer Armatur ausgebildet. Hierzu kann der Anschlussstutzen beispielsweise ein Außengewinde oder ein Innengewinde oder eine glatte zylindrische Wandung aufweisen, an der eine Quetschverbindung vorgenommen werden kann. Die Wandverkleidung ist durch Gipskartonplatten und beispielsweise eine Putzschicht mit Fliesen und/oder ein Verputz gewährleistet. Die Wandverkleidung dient dabei dem Zweck, nach Abschluss der Rauminstallation einen Blick von dem Raum aus auf das Unterputzrohr zu verhindern. Entsprechend ist das Unterputzrohr mit seinem Anschlussstutzen an der Unterputzseite der Wandverkleidung angeordnet. Bei dem erfindungsgemäßen Verfahren wird zur Vorbereitung eines Aufbaus der Wandverkleidung der Anschlussstutzen des Unterputzrohres mit einem Baustopfen wasserdicht verschlossen. Baustopfen und Anschlussstutzen können hierzu auf bekannte Weise zueinander korrespondierend ausgebildet sein, beispielsweise zueinander korrespondierende Gewinde aufweisen oder zueinander korrespondierende Quetschverbindungen aufweisen oder über ein Verbindungsstück miteinander verbunden werden, das an einer Seite korrespondierend zu dem Anschlussstutzen und an der anderen Seite korrespondierend zu dem Baustopfen ausgebildet ist. Dem Fachmann ist eine große Vielzahl an Realisierungsmöglichkeiten einer Verbindung zwischen Anschlussstutzen und Baustopfen bekannt, über die ein Baustopfen so an dem Anschlussstutzen angeschlossen werden kann, dass der Baustopfen den Anschlussstutzen wasserdicht verschließt. Erfindungsgemäß wird zum Vorbereiten des Aufbaus der Wandverkleidung eine Dichthülse mit einem Montageabschnitt, der an einem ersten axialen Ende der Dichthülse angeordnet ist, umfänglich um den Anschlussstutzen des Unterputzrohres angeordnet und an dem Anschlussstutzen fixiert und der den Anschlussstutzen wasserdicht verschließende Baustopfen innerhalb der Dichthülse angeordnet. Die Dichthülse umgibt somit mit ihrem ersten axialen Ende den Anschlussstutzen und liegt umfänglich um den Anschlussstutzen vorzugsweise wasserdicht abdichtend an. Dabei ist die Dichthülse über ihren Montageabschnitt an dem Anschlussstutzen fixiert. Sowohl diese abdichtende Anordnung der Dichthülse um den Anschlussstutzen als auch die Anordnung des Baustopfens innerhalb der Dichthülse erfolgt somit während der Vorbereitung des Aufbaus der Wandverkleidung. Damit stellt die Dichthülse eine durchgehende Führung ausgehend von dem Anschlussstutzen bereit, in der der Baustopfen angeordnet ist. Erfindungsgemäß wird nach dem Aufbau der Wandverkleidung durch die Dichthülse die durchgehende Führung von dem Anschlussstutzen des Unterputzrohres bis zur Raumseite der Wandverkleidung bereitgestellt, wobei der Baustopfen von einem zweiten axialen Ende der Dichthülse aus, das an der Raumseite der Wandverkleidung angeordnet ist, zugänglich ist. Das zweite axiale Ende der Dichthülse liegt dabei dem ersten axialen Ende der Dichthülse axial gegenüber. Die Dichthülse verläuft axial durch die in der Wandverkleidung vorgesehene Durchführung hindurch und somit axial von der Unterputzseite zur Raumseite der Wandverkleidung. In einer Ausführungsform des erfindungsgemäßen Verfahrens wird zuerst der Baustopfen an den Anschlussstutzen angeschlossen, so dass er den Anschlussstutzen wasserdicht verschließt, wonach dann die Dichthülse um den Baustopfen und umfänglich an dem Anschlussstutzen angeordnet wird. In einer anderen erfindungsgemäßen Ausführungsform wird zunächst die Dichthülse an dem Anschlussstutzen angeordnet und sodann der Baustopfen von dem zweiten axialen Ende aus in die Dichthülse eingeführt und an dem Anschlussstutzen angeschlossen, in dem er den Anschlussstutzen wasserdicht verschließt. Der Anschluss des Baustopfens an dem Anschlussstutzen kann auf dem Fachmann bekannte, beispielsweise die oben beschriebenen, Weisen realisiert sein. Die Dichthülse kann bevorzugt einstückig ausgebildet sein. Beispielsweise kann die Anordnung der Dichthülse um den Anschlussstutzen darüber realisiert sein, dass die Dichthülse auf die Außenseite des Anschlussstutzens aufgestülpt wird oder auf ein außen am Anschlussstutzen vorgesehenes Außengewinde aufgeschraubt wird. In einer Ausführungsform kann die Dichthülse durch zwei Halbschalen realisiert sein, die beidseitig um den Anschlussstutzen gelegt und mit diesem verbunden werden und auch gegeneinander abdichtend verbunden werden, beispielsweise über eine Klemmverbindung. Erfindungsgemäß wird während des Aufbaus der Wandverkleidung eine Dichtmanschette umfänglich geschlossen wasserdicht abdichtend an der Dichthülse angeordnet, wobei die Dichtmanschette eine flexible Dichtlippe aufweist, mit der sie zum abdichtenden Anordnen an der Dichthülse über die Dichthülse gezogen wird, wobei insbesondere während des Aufbaus der Wandverkleidung ein Peripherieabschnitt der Dichtmanschette in eine wasserdicht abdichtende Schicht der Wandverkleidung integriert wird unter Bereitstellung einer wasserdicht abdichtenden Verbindung zwischen der Außenseite der Dichthülse und der Wandverkleidung. Erfindungsgemäß wird bei einem nachfolgenden Anschluss einer Armatur über ein Armaturanschlussstück der Baustopfen von dem zweiten axialen Ende der Dichthülse aus aus der Dichthülse entnommen und sodann von dem zweiten axialen Ende der Dichthülse aus das Armaturanschlussstück in die Dichthülse eingeführt und an dem an der Unterputzseite der Wandverkleidung angeordneten Anschlussstutzen angeschlossen und die Armatur mittels des Armaturanschlussstücks an den Anschlussstutzen angeschlossen, wobei die Dichthülse nach ihrer Anordnung an dem Anschlussstutzen in ihrer Position unverändert verbleibt

Das erfindungsgemäße Verfahren bringt gegenüber den beschriebenen herkömmlichen Verfahren entscheidende Vorteile mit sich. Durch das Vorsehen einer Dichthülse, die außen um den Baustopfen angeordnet und mit dem Anschlussstutzen wie erläutert verbunden ist, kann über den gesamten Bauablauf hinweg ausgehend von dem Anschlussstutzen eine unveränderte geschlossene Wasserführung gewährleistet sein. So kann in einer ersten Rohbauphase stets der Baustopfen in der Dichthülse angeordnet sein und den Anschlussstutzen verschließen, wobei nach erfolgter Rohbauphase während der Feinstallation der Baustopfen aus dem Anschlussstutzen entfernt werden kann und anschließend ein Armaturanschlussstück an den Anschlussstutzen angeschlossen werden kann, ohne dass hierbei die Position zur Dichthülse relativ zum Anschlussstutzen verändert wird, indem das Armaturanschlussstück, genauso wie zuvor der Baustopfen, innerhalb der Dichthülse angeordnet wird. Dabei kann das Armaturanschlussstück von dem zweiten axialen Ende der Dichthülse aus in die Dichthülse eingeführt werden. Besonders bevorzugt wird die Dichthülse umfänglich geschlossen abdichtend um den Anschlussstutzen angeordnet. Dann kann für den Fall, dass bei einem fehlerhaften Anschluss des Armaturanschlussstücks an dem Anschlussstutzen eine Undichtigkeit zwischen Anschlussstutzen und Armaturanschlussstück vorliegt, die Dichthülse selbst eine von dem Anschlussstutzen ausgehende und bis zur Raumseite der Wandverkleidung geschlossen durchgehende Wasserführung bereitstellen, die dann austretendes Leckagewasser zur Raumseite der Wandverkleidung hinführt, so dass eine solche Leckage von dem Raum aus erkannt und behoben werden kann. Außerdem ermöglicht das erfindungsgemäße Verfahren über die entsprechende Installation der Dichthülse und die daran angepasste Installation des Baustopfens innerhalb der Dichthülse eine ausgezeichnete Abdichtung der durchgehenden Führung zu der Raumseite der Wandverkleidung. Denn ein Handwerker, der den Aufbau der Wandverkleidung vornimmt und die Raumseite der Wandverkleidung abdichtet, kann diese Abdichtung unmittelbar gegenüber der Dichthülse durchführen. Da die Dichthülse während des gesamten Bauablaufs nach ihrer Anordnung an dem Anschlussstutzen in ihrer Position unverändert verbleibt, erfährt eine Abdichtung zwischen der Raumseite der Wandverkleidung und der Dichthülse keine weitere Belastung im weiteren Bauablauf. Bei einem nachfolgenden Anschluss einer Armatur über ein Armaturanschlussstück wird lediglich der Baustopfen von dem zweiten axialen Ende aus aus der Dichthülse entnommen und sodann von dem zweiten axialen Ende der Dichthülse aus das Armaturanschlussstück in die Dichthülse eingeführt und an dem Anschlussstutzen angeschlossen. Aus dem vorgenannten ergibt sich, dass für die Durchführung des erfindungsgemäßen Verfahrens die aufeinander abgestimmte Ausgestaltung von Baustopfen und Dichthülse zwingend erforderlich ist. Denn der Durchmesser des Baustopfens und der Innendurchmesser der Dichthülse müssen so aufeinander abgestimmt sein, dass der Baustopfen in der Dichthülse angeordnet werden kann und von dem zweiten axialen Ende der Dichthülse aus zugänglich ist, von dem Anschlussstutzen gelöst werden kann und aus der Dichthülse entnommen werden kann. Durch diese zueinander korrespondierende Ausgestaltung von Baustopfen und Dichthülse ist gewährleistet, dass die Position der Dichthülse relativ zum Anschlussstutzen unverändert bleiben kann, nachdem die Dichthülse an dem Anschlussstutzen angeordnet worden ist, womit die oben beschriebenen Vorteile einhergehen.

In einer Ausführungsform des erfindungsgemäßen Verfahrens wird die Dichthülse mit ihrem Montageabschnitt umfänglich geschlossen wasserdicht abdichtend um den Anschlussstutzen angeordnet. Besonders bevorzugt wird der Montageabschnitt zum abdichtenden Anordnen an dem Anschlussstutzen mit einem Montageabschnitt über den Anschlussstutzen gestülpt, der an dem ersten axialen Ende der Dichthülse angeordnet ist. Die Dichthülse umfasst somit bevorzugt einen Montageabschnitt, der einen axialen Abschnitt der Dichthülse ausbildet. Der Montageabschnitt bildet dabei bevorzugt das erste axiale Ende der Dichthülse aus. Über das Aufstülpen der Dichthülse über den Anschlussstutzen kann auf eine sehr einfache und effektive Weise eine umfänglich geschlossene wasserdichte Abdichtung der Dichthülse gegenüber dem Anschlussstutzen erreicht werden. Alternativ kann eine solche umfänglich geschlossen wasserdicht abdichtende Verbindung beispielsweise durch eine Verschraubung des Montageabschnitts außen auf den Anschlussstutzen oder ein seitliches Verklemmen um den Anschlussstutzen oder auf sonstige für den Fachmann gängige Weise erfolgen. Besonders bevorzugt weist die Dichthülse eine Form nach Art eines hohlen Zylinders auf. Hierdurch kann eine besonders gute Abdichtung gegenüber dem zylinderartig ausgebildeten Anschlussstutzen ermöglicht sein. Besonders bevorzugt umfasst die Dichthülse in ihrem Montageabschnitt ein elastisches Material. Auch dies kann für eine besonders gute Abdichtung gegenüber dem Anschlussstutzen besonders vorteilhaft sein. Besonders bevorzugt ist die Dichthülse zumindest in ihrem Montageabschnitt aus einem elastischen Material ausgebildet. Allgemein sei an dieser Stelle darauf hingewiesen, dass der Montageabschnitt den axialen Abschnitt der Dichthülse beschreibt, innerhalb dessen die Dichthülse an dem Anschlussstutzen abdichtend anliegt.

In einer Ausführungsform wird durch die Dichthülse ein axial verlaufender Kanal zwischen dem Baustopfen und der Wandung der Dichthülse bereitgestellt. Die Wandung der Dichthülse begrenzt dabei die Dichthülse umfänglich und bildet somit die durchgehende Führung aus. Durch die Bereitstellung eines axial verlaufenden Kanals zwischen Baustopfen und Wandung kann besonders effektiv eine Wasserführung gewährleistet sein, wenn eine Leckage an dem Übergang zwischen Baustopfen und Anschlussstutzen besteht. Besonders bevorzugt weist die Dichthülse im Anschluss an den Montageabschnitt einen weiteren Abschnitt mit einem Innenprofil auf, das eine Innenfläche bereitstellt, die den Baustopfen in einer Einbauposition abschnittsweise umgibt und von der Wandung der Dichthülse beabstandet ist zum Bereitstellen des axial verlaufenden Kanals. Die Einbauposition beschreibt dabei die Position des Baustopfens, in der er innerhalb der Dichthülse angeordnet ist und den Anschlussstutzen wasserdicht verschließt. Der weitere Abschnitt schließt sich axial an den Montageabschnitt an, ist somit an dem dem ersten axialen Ende der Dichthülse abgewandten Ende des Montageabschnitts angeordnet. Durch die Bereitstellung eines entsprechenden Abschnitts mit einem Innenprofil kann gezielt eine Eigenschaft der Dichthülse bereitgestellt sein, die mit Bezug auf ihre Anlage an dem Baustopfen und auch mit Bezug auf ihre Anlage an einem später in die Dichthülse eingeführten Armaturenanschlussstück gewünscht ist. Beispielsweise kann das Innenprofil Rippen und/oder Noppen aufweisen, wobei der Kanal zwischen den Rippen und/oder Noppen ausgebildet ist. Besonders bevorzugt wird der Baustopfen so in der Dichthülse angeordnet, dass die Rippen und/oder Noppen an dem Baustopfen zumindest teilweise anliegen. Besonders bevorzugt wird das Armaturanschlussstück so in der Dichthülse angeordnet, dass die Rippen und/oder Noppen zumindest teilweise an dem Armaturanschlussstück anliegen. Über eine solche Anlage kann beispielsweise eine Schallausbreitung, die auf dem Durchfluss von Wasser durch ein solches Armaturanschlussstück beruht, nach Möglichkeit verhindert werden. Besonders bevorzugt sind hierzu die Rippen und/oder Noppen aus einem elastischen und/oder schalldämmenden Material hergestellt. Besonders bevorzugt wird hierzu ein Material verwendet, das einen Schallabsorptionsgrad bei einer Frequenz von 100 Hz von mindestens 0,2, insbesondere mindestens 0,4 aufweist.

Erfindungsgemäß wird der Baustopfen mit dem Anschlussstutzen lösbar verbunden, wozu die oben erläuterten bekannten Verbindungstechniken verwendet werden könne, wie beispielsweise Schraub-, Clips- oder Quetschverbindungen. Besonders bevorzugt erfolgt die lösbare Verbindung mittels einer Schraubverbindung. Ferner wird erfindungsgemäß nach dem Aufbau der Wandverkleidung der Baustopfen entfernt zum Ermöglichen eines Anschlusses eines Armaturanschlussstücks an den Anschlussstutzen. Erfindungsgemäß wird von der Raumseite aus eine Armatur über ein Anschlussstück an dem Anschlussstutzen und somit an der Wasserleitung angeschlossen. Erfindungsgemäß wird während des Aufbaus der Wandverkleidung eine Dichtmanschette umfänglich geschlossen wasserdicht abdichtend an der Dichthülse angeordnet. Eine solche Dichtmanschette weist eine flächige Erstreckung auf, in der eine Aussparung vorgesehen ist, in der die Dichthülse angeordnet werden kann, wobei bei der entsprechenden Anordnung die Dichtmanschette um die Dichthülse umfänglich geschlossen wasserdicht abdichtend anliegt. Erfindungsgemäß weist die Dichtmanschette eine flexible, insbesondere elastische Dichtlippe auf, mit der sie zum abdichtenden Anordnen an der Dichthülse über die Dichthülse gezogen wird. Besonders bevorzugt wird während des Aufbaus der Wandverkleidung ein Peripherieabschnitt der Dichtmanschette in eine wasserdicht abdichtende Schicht der Wandverkleidung integriert unter Bereitstellung einer wasserdicht abdichtenden Verbindung zwischen der Außenseite der Dichthülse und der Wandverkleidung. Dabei wird bevorzugt die wasserdicht abdichtende Schicht an der Raumseite der Wandverkleidung vorgesehen. Der Peripherieabschnitt umgibt bevorzugt eine Aussparung, in der die Dichtmanschette angeordnet ist, wobei die Dichtmanschette bevorzugt als einstückiges Bauteil ausgebildet ist. Der Peripherieabschnitt kann beispielsweise einen Vlies aufweisen, um eine Integration in der wasserdicht abdichtenden Schicht der Wandverkleidung zu erleichtern. Besonders bevorzugt wird nach dem Aufbau der Wandverkleidung die Dichthülse auf eine Höhe der Wandverkleidung gekürzt. Dadurch kann gewährleistet sein, dass die Dichthülse über die Raumseite der Wandverkleidung nicht oder nur geringfügig vorsteht. Besonders bevorzugt wird die Dichthülse nach dem Aufbau der Wandverkleidung so gekürzt, dass sie um weniger als 1 cm, insbesondere um weniger als 5 mm an der Raumseite von der Wandverkleidung vorsteht. Besonders bevorzugt umfasst das erfindungsgemäße Verfahren einen Verfahrensschritt, bei dem der Aufbau der Wandverkleidung erfolgt. Der Aufbau der Wandverkleidung wird über den Aufbau von Gipskartonplatten und insbesondere ein Verputzen und/oder ein Befestigen von Fliesen und das Aufbringen einer wasserdichten Schicht realisiert. Dabei dient der Aufbau der Wandverkleidung stets dem Zweck, die Wasserleitung und die Unterputzrohre der Wasserleitung zu verdecken, damit sie von der Raumseite aus nicht sichtbar sind.

Offenbart ist ferner ein System gemäß Anspruch 6. Besonders bevorzugt weist die Dichthülse eine Form nach Art eines hohlen Zylinders auf, dessen axiale Länge bevorzugt mindestens das 3-fache seines Durchmessers beträgt. Durch die Ausgestaltung der Dichthülse nach Art eines hohlen Zylinders kann eine besonders gute Abdichtung der Dichthülse an dem Anschlussstutzen gewährleistet sein, der seinerseits ebenfalls zylinderartig ausgebildet ist. Das angegebene Verhältnis zwischen Durchmesser und Länge der Dichthülse hat sich als besonders vorteilhaft herausgestellt, da die Dichthülse bei dem Montageset eine nicht zu unterschreitende Mindestlänge aufweisen muss, damit sie nach dem Aufbau der Wandverkleidung durch die Wandverkleidung hindurch und somit vom Anschlussstutzen bis zur Raumseite der Wandverkleidung verlaufen muss. . Das Montageset umfasst ferner eine Dichtmanschette. An einem ersten axialen Ende der Dichthülse ist ein Montageabschnitt ausgebildet zum Gewährleisten einer umfänglichen Montage an dem zylinderartig ausgebildeten Anschlussstutzen in einer Einbauposition, wobei in der Einbauposition das Armaturanschlussstück in ein zweites axiales Ende der Dichthülse bis zu ihrem ersten axialen Ende eingeführt ist. Die Dichtmanschette weist eine flexible Dichtlippe auf, mit der sie zum abdichtenden Anordnen an der Dichthülse über die Dichthülse aufgezogen ist. Besonders bevorzugt beträgt die axiale Länge des Baustopfens mindestens 20 % der axialen Länge der Dichthülse, insbesondere mindestens 50 %. Insbesondere zwischen 50 % und 150 %.

In einer Ausführungsform weist die Dichthülse einen sich axial an den Montageabschnitt anschließenden weiteren Abschnitt mit einem Innenprofil auf unter Bereitstellung einer Innenfläche, die das Armaturenanschlussstück in seiner Einbauposition zumindest abschnittsweise umgibt. Die Innenfläche ist bevorzugt zumindest abschnittsweise von der Wandung der Dichthülse beabstandet, so dass durch das Innenprofil ein von dem Montageabschnitt bis zu dem zweiten axialen Ende der Dichthülse axial durchgängig verlaufender Kanal zwischen der Innenfläche und der Wandung bereitgestellt ist. Das Innenprofil kann wie zu dem erfindungsgemäßen Verfahren erläutert ausgebildet sein, beispielsweise Rippen und/oder Noppen umfassen. Die Rippen können beispielsweise parallel zur axialen Richtung verlaufen. In anderen Ausführungsformen können die Rippen auch labyrinth- oder gewindeartig an der Innenseite der Wandung der Dichthülse ausgebildet sein, wobei jedoch zur Bildung des axial durchgängig verlaufenden Kanals es erforderlich ist, dass durch diese Gewinde- oder Labyrinthstruktur ein solcher von dem axial von dem Montageabschnitt bis zum zweiten axialen Ende der Dichthülse durchgehend verlaufender Kanal existiert. Durch das Vorsehen des axial durchgängig verlaufenden Kanals von dem Montageabschnitt bis zum zweiten axialen Ende kann wie zu dem erfindungsgemäßen Verfahren erläutert ein Abführen von Wasser von einer Leckagestelle an die Raumseite der Wandverkleidung gewährleistet sein. Der Kanal stellt dabei einen freien Querschnitt zum Abführen von Leckagewasser ausgehend von dem Anschlussstutzen zur Raumseite der Wandverkleidung bereit. Bei einer Ausführungsform des Montagesets, ist bevorzugt die Dichthülse mit ihrem Innenprofil dergestalt korrespondierend zu dem Armaturanschlussstück ausgebildet, dass die Innenfläche das Armaturanschlussstück in Einbauposition zumindest abschnittsweise umgibt, wobei die Innenfläche zumindest abschnittsweise von der Wandung der Dichthülse beabstandet ist unter Bereitstellung eines von dem Montageabschnitt bis zu dem zweiten axialen Ende der Dichthülse axial durchgängig verlaufenden Kanals zwischen der Innenfläche und der Wandung, während das Armaturanschlussstück innerhalb der Dichthülse angeordnet ist und dabei bevorzugt am ersten axialen Ende der Dichthülse angeordnet ist, besonders bevorzugt am Anschlussstutzen in einer Einbauposition angeschlossen ist, in der die Dichthülse abdichtend an dem Anschlussstutzen angeordnet ist. Der Montageabschnitt der Dichthülse ist ein axialer Abschnitt der Dichthülse, innerhalb dessen sie an dem Anschlussstutzen zur Anlage gebracht und fixiert werden kann, besonders bevorzugt umfänglich geschlossen wasserdicht abdichtend angeordnet werden kann. Die Dichthülse muss bei einer solchen Abdichtung nicht zwingend über die gesamte axiale Länge ihres Montageabschnitts hinweg abdichtend an dem Anschlussstutzen in Anlage gebracht werden können. Grundsätzlich genügt es, wenn die Dichthülse hierfür in ihrem Montageabschnitt umfänglich geschlossen wasserdicht abdichtend an dem Anschlussstutzen anliegt. In einer besonders bevorzugten Ausführungsform ist der Montageabschnitt der Dichthülse so ausgebildet, dass die Dichthülse über die gesamte axiale Erstreckung ihres Montageabschnitts hinweg umfänglich geschlossen abdichtend an einem zylinderartigen Anschlussstutzen angeordnet werden kann. Besonders bevorzugt ist die Dichthülse in einer bestimmten, ihr zugeordneten Einbauposition so an einem Anschlussstutzen angeordnet, dass ihr Montageabschnitt über seine gesamte axiale Erstreckung umfänglich geschlossen abdichtend an dem Anschlussstutzen anliegt. Besonders bevorzugt ist die Materialstärke der Wandung im Montageabschnitt größer als in dem weiteren Abschnitt, der axial anschließend an dem Montageabschnitt vorgesehen ist und das Innenprofil aufweist. In einer Ausführungsform weist die Dichthülse an ihrem ersten axialen Ende in einem axialen Abschnitt, der den Montageabschnitt definiert, eine erste Wandstärke auf, wobei sich der weitere Abschnitt der Dichthülse axial an den Montageabschnitt anschließt und der Übergang von dem Montageabschnitt zu dem weiteren Abschnitt durch eine Veränderung der Materialstärke der Wandung von der ersten Materialstärke zu einer zweiten Materialstärke festgelegt ist, wobei die zweite Materialstärke kleiner als die erste Materialstärke ist. Durch das Vorsehen der größeren Materialstärke in dem Montageabschnitt kann eine robuste und insbesondere abdichtende Anordnung der Dichthülse an einem zylinderartigen Anschlussstutzen besonders vorteilhaft erreicht werden.

Besonders bevorzugt umfasst die Dichthülse ein elastisches Material. Hierdurch kann die Dichthülse besonders einfach verarbeitet werden, insbesondere besonders einfach an dem Anschlussstutzen wasserdicht abdichtend angeordnet werden. Besonders bevorzugt umfasst der Montageabschnitt ein elastisches Material und/oder das Innenprofil ein elastisches Material. Besonders bevorzugt ist der Montageabschnitt aus einem elastischen Material ausgebildet. Die Dichthülse weist bevorzugt eine Länge von mindestens 5 cm, bevorzugt mindestens 10 cm, bevorzugt mindestens 15 cm auf. Besonders bevorzugt ist die Dichthülse mit einem Messer schneidbar ausgebildet. Besonders bevorzugt ist die Dichthülse aus einem Kunststoff hergestellt und mit einem Messer schneidbar. Durch diese Ausgestaltung kann die Dichthülse zu einem bestimmten Zeitpunkt bei der Durchführung des erfindungsgemäßen Verfahrens auf einfache Weise mit einem Messer auf eine gewünschte Länge gekürzt werden, damit sie nicht zu weit an der Raumseite der Wandverkleidung vorsteht.

In einer Ausführungsform weist der Baustopfen an seinem ersten axialen Ende, mit dem er an den Anschlussstutzen anschließbar ausgebildet ist, außenseitig einen vollumfänglich verlaufenden Ringabschnitt auf, an dem eine Dichtung, die bevorzugt als Dichtring ausgebildet sein kann, anordenbar ist zum Gewährleisten einer wasserdichten Abdichtung des durch den Baustopfen verschlossenen

Anschlussstutzens in der Einbauposition des Baustopfens. Besonders bevorzugt ragt der Baustopfen in seiner Einbauposition mit seinem anderen axialen Ende aus der Dichthülse heraus, steht also mit seinem zweiten axialen Ende über das zweite axiale Ende der Dichthülse vor. Hierdurch kann der Baustopfen besonders gut von der Raumseite der Wandverkleidung aus zugänglich bleiben. In dieser Ausführungsform ist die Länge der Dichthülse gezielt korrespondierend zu der Länge des Baustopfens vorgesehen. Besonders bevorzugt weist der Baustopfen einen Flansch auf, mit dem er in seiner Einbauposition an dem zweiten axialen Ende der Dichthülse anliegt, bevorzugt abdichtend anliegt. Hierdurch kann ein Eindringen von Verunreinigungen in die Dichthülse während des Bauablaufs, beispielsweise während des Aufbaus der Wandverkleidung, effektiv verhindert sein. Hierdurch können Verunreinigungen in der Wasserleitung nach Möglichkeit verhindert werden und darüber hinaus kann hierüber verhindert werden, dass während des Bauablaufs Verunreinigungen zu dem Anschlussstutzen gelangen, die bei einem späteren Verfahrensschritt, bei dem der Baustopfen entfernt und ein Armaturanschlussstück in die Dichthülse eingeführt und an dem Anschlussstutzen angeschlossen wird, die abdichtende Verbindung zwischen Anschlussstutzen und Armaturanschlussstück beeinträchtigen. Besonders bevorzugt umfasst der Baustopfen einen Kunststoffgrundkörper und einen Metallgewindeeinleger. Der Metallgewindeeinleger ist bevorzugt an dem ersten axialen Ende des Baustopfens angeordnet, mit dem er an den Anschlussstutzen anschließbar ausgebildet ist. Durch die Kombination eines Kunststoffgrundkörpers und eines Metallgewindeeinlegers kann gleichzeitig eine kostengünstige Ausgestaltung des Baustopfens mit einer gewünschten geometrischen Form und eine hinreichende Stabilität des Baustopfens zum Gewährleisten einer wasserdichten Abdichtung des Anschlussstutzens gewährleistet sein. Allgemein weist der Baustopfen besonders bevorzugt an seinem ersten axialen Ende ein Gewinde auf, wobei sich an das Gewinde ein über den gesamten Durchmesser des Baustopfens hinweg geschlossener Abschnitt anschließt, mit dem der Baustopfen über das Gewinde gegen den Anschlussstutzen gepresst werden kann, wobei der Anschlussstutzen ein mit dem Gewinde des Baustopfens korrespondierendes Gewinde aufweist und bevorzugt eine Dichtung an der Kontaktstelle zwischen Baustopfen und Anschlussstutzen in der Einbauposition des Baustopfens vorgesehen ist.

. Die Erfindung betrifft ferner ein System umfassend ein Montageset sowie eine Wand mit einer Wandverkleidung sowie ein Unterputzrohr mit einem Anschlussstutzen, wobei das Unterputzrohr mit dem Anschlussstutzen an einer Unterputzseite der Wandverkleidung angeordnet ist und eine von dem System umfasste Dichthülse, an derem ersten axialen Ende ein Montageabschnitt zum Gewährleisten einer umfänglichen Montage an dem zylinderartig ausgebildeten Anschlussstutzen angeordnet und fixiert ist und durch eine Durchführung der Wandverkleidung hierdurch bis zu einer Raumseite der Wandverkleidung verläuft, wobei an der Raumseite der Wandverkleidung eine von dem System umfasste Dichtmanschette mit einer Dichtlippe, mit der sie umfänglich geschlossen wasserdicht abdichtend an der Dichthülse angeordnet ist, mit einem Peripherieabschnitt in die wasserdicht abdichtende Schicht der Wandverkleidung integriert ist.

Das erfindungsgemäße System umfasst ferner ein Armaturanschlussstück vorgesehen, das in ein zweites axiales Ende der Dichthülse eingeführt und wasserdicht abdichtend mit dem Anschlussstutzen verbunden ist und an dem zweiten axialen Ende der Dichthülse an der Raumseite der Wandverkleidung über die Dichthülse und die Wandverkleidung hinausragt, wobei eine von dem System umfasste Armatur mittels des Anschlussstücks an dem Anschlussstutzen angeschlossen ist. Besonders bevorzugt endet die Dichthülse bei dem erfindungsgemäßen System mit ihrem zweiten axialen Ende auf Höhe der Wandverkleidung.

Die Erfindung wird nachfolgend unter Bezugnahme auf vier Figuren anhand eines Ausführungsbeispiels näher erläutert. Es zeigen:
- Figur 1:: in eine schematischen Prinzipdarstellung eine Einbausituation nach Abschluss eines ersten Verfahrensschritt einer Ausführungsform eines erfindungsgemäßen Verfahrens;
- Figur 2:: in einer schematischen Prinzipdarstellung eine Einbausituation nach Abschluss eines zweiten, sich an den ersten Verfahrensschritt anschließenden Verfahrensschritts;
- Figur 3:: in einer schematischen Prinzipdarstellung eine Einbausituation nach Abschluss eines dritten, sich an den zweiten Verfahrensschritt anschließenden Verfahrensschritts;
- Figur 4:: in schematischen Prinzipdarstellungen Ansichten der Dichthülse des bei dem Verfahren gemäß Figuren 1 bis 3 verwendeten Montagesets.

In Figur 1 ist in einer schematischen Prinzipdarstellung eine Einbausituation nach Abschluss eines ersten Verfahrensschritts einer Ausführungsform des erfindungsgemäßen Verfahrens dargestellt. Bei dieser Einbausituation ist ein Anschlussstutzen 5 eines Unterputzrohres 50 mit einem Baustopfen 2 und einer Dichthülse 1 verbunden. Die Dichthülse 1 weist an ihrem ersten axialen Ende einen Montageabschnitt 11 auf, mit dem sie umfänglich geschlossen wasserdicht abdichtend an dem Anschlussstutzen 5 angeordnet ist. In dem Montageabschnitt 11 ist die Dichthülse 1 aus einem elastischen Kunststoff ausgebildet. Zur Realisierung der in Figur 1 dargestellten Anordnung wird die Dichthülse 1 mit ihrem Montageabschnitt 11 über den Abschlussstutzen 5 gestülpt. Der Anschlussstutzen 5, der zylinderartig ausgestaltet ist, weist eine glatte Außenseite auf und ein Innengewinde. An der Außenseite weist er einen Absatz auf, den der Montageabschnitt 11 hintergreift. Der Baustopfen 2 weist einen Kunststoffgrundkörper 22 und einen Metallgewindeeinleger 23 auf. Der Metallgewindeeinleger 23 weist ein Außengewinde auf, das mit dem Innengewinde des Anschlussstutzens 5 korrespondiert. In der in Figur 1 dargestellten Einbausituation ist der Baustopfen 2 mit seinem Metallgewindeeinleger 23 in das Innengewinde des Anschlussstutzens 5 so geschraubt, dass der Metallgewindeeinleger 23 eine Dichtung 24 an eine axiale Stirnseite des Anschlussstutzens 5 presst zum Gewährleisten einer wasserdichten Verbindung zwischen dem Baustopfen 2 und dem Anschlussstutzen 5. Da der Metallgewindeeinleger 23 über seinen gesamten Durchmesser hinweg an dem ersten axialen Ende des Baustopfens 5 einen geschlossenen Querschnitt aufweist, ist entsprechend über den Baustopfen 2 der Anschlussstutzen 5 in der in Figur 1 gezeigten Einbausituation wasserdicht verschlossen. Die Dichtung 24 ist dabei als Dichtring ausgebildet, der an einem Ringabschnitt des Metallgewindeeinlegers 23 angeordnet ist, über den er in der in Figur 1 dargestellten Einbausituation gegen den Anschlussstutzen 5 gepresst ist. Der Baustopfen 2 weist ferner einen Werkzeuganschlussabschnitt 20 auf, der vorliegend als Innensechskant ausgebildet ist, über den der Baustopfen 2 an den Anschlussstutzen 5 abdichtend geschraubt und auch wieder von diesem gelöst werden kann. Der Baustopfen 2 weist ferner einen Flansch 21 auf, der in der in Figur 1 dargestellten Einbausituation an dem zweiten axialen Ende der Dichthülse 1 anliegt zum Verhindern des Eindringens von Verunreinigungen in die Dichthülse 1 während des auf die in Figur 1 dargestellte Einbausituation folgenden Bauablaufs.

In Figur 2 ist eine Einbausituation nach einem zweiten Verfahrensschritt dargestellt, der auf die in Figur 1 dargestellte Einbausituation folgend ausgeführt wird. In diesem zweiten Verfahrensschritt wird eine Wandverkleidung aufgebaut, die Gipskartonplatten 7, 8 umfasst. Bei dem zweiten Verfahrensschritt wird eine Dichtmanschette 6 mit ihrer Dichtlippe abdichtend außen auf die Dichthülse 1 aufgeschoben, nachdem die Gipskartonplatten 7, 8 aufgebaut worden sind, wobei anschließend ein Peripherieabschnitt der Dichtmanschette 6 an der Gipskartonplatte 7, die die Raumseite der Wandverkleidung bildet, angeordnet und mit dieser verklebt wird. Aus Figur 2 ist zu erkennen, dass in den Gipskartonplatten 7, 8 eine Durchführung vorgesehen ist, durch die die Dichthülse 1 und der Baustopfen 2 hindurch verlaufen, wobei über die Dichtmanschette 6 eine wasserdichte Abdichtung der Durchführung über eine wasserdichte Verbindung der Dichthülse 1 mit der Gipskartonplatte 7 bereitgestellt ist.

In Figur 3 ist eine Einbausituation nach einem dritten Verfahrensschritt dargestellt, der auf die in Figur 2 dargestellte Einbausituation folgend durchgeführt wird. Bei diesem dritten Verfahrensschritt wird eine wasserdicht abdichtende Schicht 12 an der Raumseite der Wandverkleidung an der Gipskartonplatte 7 angeordnet, vorliegend über einen Dichtanstrich, wobei diese wasserdicht abdichtende Schicht 12 auch über den Peripherieabschnitt der Dichtmanschette 6 hinweg verläuft, so dass die Dichtmanschette 6 in die wasserdicht abdichtende Schicht 12 integriert ist. Anschließend wird Dünnbettmörtel 15 auf die wasserdicht abdichtende Schicht 12 aufgebracht, wonach anschließend Fliesen 10 auf den Dünnbettmörtel 15 aufgebracht werden zum Abschluss der Raumseite der Wandverkleidung. Sodann wird die Dichthülse 1 mit einem Messer so gekürzt, dass sie mit ihrem zweiten axialen Ende auf Höhe der Raumseite der Wandverkleidung endet. Anschließend wird der Baustopfen 2 aus dem Anschlussstutzen 5 herausgeschraubt und an dem zweiten axialen Ende der Dichthülse 1 aus dieser entnommen, wonach dann ein Armaturanschlussstück 9 von dem zweiten axialen Ende der Dichthülse 1 aus in die Dichthülse 1 eingeführt und mit dem Anschlussstutzen 5 wasserdicht abdichtend verschraubt wird. An diesem Armaturanschlussstück 9 kann dann der Anschluss einer herkömmlichen Sanitärarmatur erfolgen.

Aus der obigen Beschreibung sind die Vorteile des erfindungsgemäßen Verfahrens unter Verwendung eines besonders vorteilhaften erfindungsgemäßen Montagesets klar ersichtlich. Über die Dichthülse 1 selbst wird während des gesamten Bauablaufs durchgehend eine geschlossene Wasserführung ausgehend von den Anschlussstutzen 5 bis hin zur Raumseite der Wandverkleidung bereitgestellt, so dass die Dichthülse 1 eine Wasserführung bildet, in der dann durch das Armaturanschlussstück 9 eine geschlossene Wasserführung verlaufen kann. Während einer ersten Phase des Bauablaufs verschließt der Baustopfen 2 wasserdicht abdichtend den Anschlussstutzen 5, während die Dichthülse 1 mit ihrer Außenseite über die Dichtmanschette 6 in eine wasserdicht abdichtende Schicht 12 integriert wird, so dass der letztendlich realisierte Raum vollkommen geschlossen abgedichtet werden kann. Bei der Feininstallation kann anschließend der Baustopfen 2 von dem Anschlussstutzen 5 gelöst und ein Armaturanschlussstück 9 an den Anschlussstutzen 5 angeschlossen werden, ohne dass diese wasserdichte Abdichtung einer Belastung ausgesetzt ist, da die entsprechenden Austauscharbeiten innerhalb der Dichthülse 1 erfolgen und die Dichthülse 1 an ihrer Außenseite in die wasserdicht abdichtende Schicht 12 integriert ist. Hierzu ist die Dichthülse 1 mit ihrem Durchmesser korrespondierend zu dem Baustopfen 2 und zu dem Armaturanschlussstück 9 ausgebildet, so dass Baustopfen 2 und Armaturanschlussstück 9 von der zweiten axialen Seite der Dichthülse 1 aus in die Dichthülse 1 bis zu ihrem ersten axialen Ende eingeführt werden können.

Die entsprechende Ausgestaltung der Dichthülse 1 bei dem Montageset, das zur Durchführung des in den Figuren 1 bis 3 beschriebenen erfindungsgemäßen Verfahrens eingesetzt wird, ist in Figur 4 in zwei verschiedenen Ansichten, nämlich den Figuren 4a und 4b, schematisch dargestellt. Figur 4a zeigt einen Längsschnitt entlang der axialen Richtung, Figur 4b zeigt einen Querschnitt senkrecht zur axialen Richtung und somit zur Achse der Dichthülse 1. Die Dichthülse 1 weist wie erläutert einen Montageabschnitt 11 auf, mit dem sie umfänglich abdichtend außen an einem Anschlussstutzen 5, der zylinderartig ausgestaltet ist, angeordnet werden kann. Da die Dichthülse 1 in ihrem Montageabschnitt 11 ein elastisches Material aufweist, ist sie auf sämtliche gängige Anschlussstutzen 5 problemlos wasserdicht abdichtend aufstülpbar. Die Dichthülse 1 weist ferner ein Innenprofil auf, das eine Innenfläche bereitstellt, die den Baustopfen 2 in den in den Figuren 1 und 2 beschriebenen Einbausituationen umfänglich abschnittsweise umgibt und die in der in Figur 3 beschriebenen Einbausituation das Armaturanschlussstück 9 umfänglich abschnittsweise umgibt. Das Innenprofil weist Rippen 13 auf, die ausgehend von einer Wandung 14 der Dichthülse 1 nach innen verlaufen. Diese Rippen 13 verlaufend ausgehend von dem Montageabschnitt 11 axial bis hin zum zweiten axialen Ende der Dichthülse 1. Die Rippen 13 verlaufen ausgehend von der Wandung 14 der Dichthülse 1 nach innen. Die Innenfläche, mit der das Innenprofil an dem Baustopfen 2 bzw. dem Armaturanschlussstück 9 in der jeweiligen Einbausituation anliegt, ist durch die radial nach innen weisenden Enden der Rippen 13 bereitgestellt. Zwischen den Rippen 13 wird ein axial verlaufender Kanal ausgebildet, der ausgehend von dem Montageabschnitt 11 bis hin zum zweiten axialen Ende der Dichthülse 1 verläuft und der somit einen freien Querschnitt bereitstellt, über den Wasser von dem Anschlussstutzen 5 zur Raumseite hin abfließen kann, falls eine Leckage bei der Verbindung von Baustopfen 2 und Anschlussstutzen 5 oder von Armaturanschlussstück 9 und Anschlussstutzen 5 auftritt.

### Bezugszeichenliste

- 1: Dichthülse
- 2: Baustopfen
- 5: Anschlussstutzen
- 6: Dichtmanschette
- 7: Gipskartonplatte
- 8: Gipskartonplatte
- 9: Armaturanschlussstück
- 10: Fliesen
- 11: Montageabschnitt
- 12: wasserdicht abdichtende Schicht
- 13: Rippe
- 14: Wandung
- 15: Dünnbettmörtel
- 21: Flansch
- 22: Kunststoffgrundkörper
- 23: Metallgewindeeinleger
- 24: Dichtung
- 50: Unterputzrohr

## Patentansprüche

1. Verfahren zum Bereitstellen einer geschlossenen Wasserführung von einem zylinderartig ausgebildeten Anschlussstutzen (5) eines Unterputzrohrs (50) einer Wasserleitung, der an einer Unterputzseite einer Gipskartonplatten umfassenden Wandverkleidung angeordnet ist, durch die Wandverkleidung hindurch zu einer Raumseite der Wandverkleidung, und zum Anschließen einer Armatur, wobei zur Vorbereitung eines Aufbaus der Wandverkleidung der Anschlussstutzen (5) des Unterputzrohrs (50) mit einem Baustopfen (2) wasserdicht verschlossen wird, wobei der Aufbau der Wandverkleidung über einen Aufbau der Gipskartonplatten realisiert wird zum Verdecken der Wasserleitung und der Unterputzrohre der Wasserleitung, damit diese von der Raumseite aus nicht sichtbar sind,
wobei zum Vorbereiten des Aufbaus der Wandverkleidung eine Dichthülse (1) mit einem Montageabschnitt (11), der an einem ersten axialen Ende der Dichthülse (1) angeordnet ist, umfänglich um den Anschlussstutzen (5) des Unterputzrohrs (50) angeordnet wird und der den Anschlussstutzen (5) wasserdicht verschließende Baustopfen (2) innerhalb der Dichthülse (1) angeordnet wird, wobei der Baustopfen (2) lösbar mit dem Anschlussstutzen (5) verbunden wird, wobei nach dem Aufbau der Wandverkleidung durch die Dichthülse (1) eine durchgehende Führung von dem an der Unterputzseite der Wandverkleidung angeordneten Anschlussstutzen (5) des Unterputzrohrs bis zur Raumseite der Wandverkleidung bereitgestellt wird und der Baustopfen (2) von einem zweiten axialen Ende der Dichthülse (1) aus, das an der Raumseite der Wandverkleidung angeordnet ist, zugängig ist und während des Aufbaus der Wandverkleidung eine Dichtmanschette (6) umfänglich geschlossen wasserdicht abdichtend an der Dichthülse (1) angeordnet wird, wobei die Dichtmanschette (6) eine flexible Dichtlippe aufweist, mit der sie zum abdichtenden Anordnen an der Dichthülse (1) über die Dichthülse (1) gezogen wird, wobei bei einem nachfolgenden Anschluss der Armatur über ein Armaturanschlussstück der Baustopfen von dem zweiten axialen Ende der Dichthülse (1) aus aus der Dichthülse (1) entnommen wird und sodann von dem zweiten axialen Ende der Dichthülse (1) aus das Armaturanschlussstück in die Dichthülse (1) eingeführt und an dem an der Unterputzseite der Wandverkleidung angeordneten Anschlussstutzen (5) angeschlossen wird, wobei die Dichthülse (1) nach ihrer Anordnung an dem Anschlussstutzen (5) in ihrer Position unverändert verbleibt, wobei die Armatur mittels des Armaturanschlussstücks an den Anschlussstutzen angeschlossen wird.

2. Verfahren nach dem Anspruch 1,
**dadurch gekennzeichnet, dass**
die Dichthülse (1) mit ihrem Montageabschnitt (11) umfänglich geschlossen wasserdicht abdichtend um den Anschlussstutzen (5) angeordnet wird, wobei insbesondere der Montageabschnitt (11) zum abdichtenden Anordnen an dem Anschlussstutzen (5) über den Anschlussstutzen (5) gestülpt wird.

3. Verfahren nach Anspruch 2, **dadurch gekennzeichnet, dass**
die Dichthülse (1) zumindest in dem Montageabschnitt (11) ein elastisches Material umfasst, insbesondere aus einem elastischen Material ausgebildet ist.

4. Verfahren nach einem der vorangehenden Ansprüche,
**dadurch gekennzeichnet, dass**
durch die Dichthülse (1) ein axial verlaufender Kanal zwischen dem Baustopfen (2) und der Wandung (14) der Dichthülse (1) bereitgestellt wird, wobei insbesondere die Dichthülse (1) axial im Anschluss an den Montageabschnitt (11) einen weiteren Abschnitt mit einem Innenprofil aufweist, das eine Innenfläche bereitstellt, die den Baustopfen (2) in einer Einbauposition abschnittsweise umgibt und von der Wandung (14) der Dichthülse (1) beabstandet ist zum Bereitstellen des axial verlaufenden Kanals in der Einbauposition.

5. Verfahren nach einem der vorangehenden Ansprüche,
**dadurch gekennzeichnet, dass**
nach dem Aufbau der Wandverkleidung die Dichthülse (1) auf eine Höhe der Wandverkleidung gekürzt wird.

6. System umfassend ein Montageset sowie eine Wand mit einer Gipskartonplatten umfassenden Wandverkleidung sowie ein Unterputzrohr (50) mit einem Anschlussstutzen (5), wobei das Unterputzrohr (50) mit seinem Anschlussstutzen (5) an einer Unterputzseite der Wandverkleidung angeordnet ist, das Montageset umfassend ein Armaturanschlussstück, eine Armatur, eine Dichthülse (1) und eine Dichtmanschette (6), wobei insbesondere die Länge der Dichthülse (1) mindestens 5 cm, bevorzugt mindestens 10 cm beträgt und wobei insbesondere die Dichthülse (1) mit einem Messer abschneidbar ausgebildet ist,
wobei an einem ersten axialen Ende der Dichthülse (1) ein Montageabschnitt (11) zum Gewährleisten einer umfänglichen Montage an dem zylinderartig ausgebildeten Anschlussstutzen (5) ausgebildet ist, wobei die Dichtmanschette (6) eine flexible Dichtlippe aufweist, mit der sie umfänglich geschlossen wasserdicht abdichtend an der Dichthülse (1) angeordnet ist, wobei die Dichthülse (1) an dem Anschlussstutzen (5) angeordnet und fixiert ist und durch eine Durchführung der Wandverkleidung hindurch bis zu einer Raumseite der Wandverkleidung verläuft, wobei an der Raumseite der Wandverkleidung die Dichtmanschette (6) mit einem Peripherieabschnitt in eine wasserdicht abdichtende Schicht (12) der Wandverkleidung integriert ist, wobei das Armaturanschlussstück in ein zweites axiales Ende der Dichthülse (1) eingeführt und wasserdicht abdichtend mit dem an der Unterputzseite der Wandverkleidung angeordneten Anschlussstutzen (5) des Unterputzrohrs verbunden ist und an dem zweiten axialen Ende der Dichthülse (1) an der Raumseite der Wandverkleidung über die Dichthülse (1) und die Wandverkleidung hinausragt und die Armatur mittels des Armaturanschlussstücks an den Anschlussstutzen (5) angeschlossen ist.

7. System nach Anspruch 6,
**dadurch gekennzeichnet, dass**
die Dichthülse (1) eine Form nach Art eines hohlen Zylinders aufweist, dessen axiale Länge insbesondere mindestens das Dreifache seines Durchmessers beträgt.

8. System nach Anspruch 6 oder 7,
**dadurch gekennzeichnet, dass**
die Dichthülse (1) einen sich axial an den Montageabschnitt (11) anschließenden weiteren Abschnitt mit einem Innenprofil aufweist unter Breitstellung einer Innenfläche, die das Armaturanschlussstück zumindest abschnittweise umgibt, wobei die Innenfläche zumindest abschnittsweise von der Wandung (14) der Dichthülse (1) beabstandet ist unter Bereitstellung eines von dem Montageabschnitt (11) bis zu dem zweiten axialen Ende der Dichthülse (1) axial durchgängig verlaufenden Kanals zwischen der Innenfläche und der Wandung (14), wobei insbesondere die Materialstärke der Wandung (14) im Montageabschnitt (11) größer ist als im weiteren Abschnitt.

9. System nach einem der Ansprüche 6 bis 8,
**dadurch gekennzeichnet, dass**
das Innenprofil des weiteren Abschnitts der Dichthülse (1) Rippen (13) und /oder Noppen umfasst, die radial von der Wandung (14) nach innen verlaufen und die mit ihrer nach innen gewandten Seite zumindest einen Abschnitt der Innenfläche ausbilden.

10. System nach einem der Ansprüche 6 bis 9,
**dadurch gekennzeichnet, dass**
die Dichthülse (1) ein elastisches Material umfasst, insbesondere zumindest in dem Montageabschnitt (11) ein elastisches Material umfasst und/oder zumindest das Innenprofil ein elastisches Material umfasst, insbesondere aus einem elastischen Material ausgebildet ist.

## Claims

1. Method for providing a closed water channel from a cylinder-like connection piece (5) of a flush-mounted pipe (50) of a water line, which connection piece is arranged on a flush-mounted side of a plasterboard comprising wall cladding, through the wall cladding to a room side of the wall cladding, and for connecting a fitting, wherein for preparing a construction of the wall cladding, the connection piece (5) of the flush-mounted pipe (50) is closed in a watertight manner with a stopper (2), wherein the construction of the wall cladding includes construction of the plasterboards for covering the water line and the flush-mounted pipes of the water line so that they are not visible from the room side,
wherein, for preparing the construction of the wall cladding,
a sealing sleeve (1) with an assembly section (11), which is arranged at a first axial end of the sealing sleeve (1), is arranged circumferentially around the connection piece (5) of the flush-mounted pipe (50) and the stopper (2), which closes the connection piece (5) in a watertight manner, is arranged inside the sealing sleeve (1), wherein the stopper (2) is detachably connected to the connection piece (5), wherein after the wall cladding has been constructed, a continuous channel is provided through the sealing sleeve (1) from the connection piece (5) of the flush-mounted pipe arranged at the flush-mounted side of the wall cladding to the room side of the wall cladding while the stopper (2) is accessible from a second axial end of the sealing sleeve (1), which is arranged on the room side of the wall cladding, and, during the construction of the wall cladding, a sealing collar (6) is arranged on the sealing sleeve (1) in a circumferentially closed manner and sealing in a watertight manner, the sealing collar (6) having a flexible sealing lip with which it is pulled over the sealing sleeve (1) for a sealing arrangement on the sealing sleeve (1), wherein, during subsequent connection of the fitting via a fitting connection part, the stopper (2) is removed from the axial end of the sealing sleeve (1) out of the sealing sleeve (1) and thereafter, the fitting connection part is inserted into the sealing sleeve (1) from the second axial end of the sealing sleeve (1) and is connected to the connection piece (5) arranged at the flush-mounted side of the wall cladding, wherein the sealing sleeve (1) remains
unchanged in its position after its arrangement at the connection piece (5), wherein the fitting is connected to the connection piece using the fitting connection part.

2. Method according to claim 1,
**characterized in that**
the sealing sleeve (1) with its mounting section (11) is arranged circumferentially closed and sealing in a watertight manner around the connection piece (5), wherein in particular the mounting section (11) is slipped over the connection piece (5) for sealing a arrangement on the connection piece (5).

3. Method according to claim 2,
**characterized in that**
the sealing sleeve (1) comprises, at least in the mounting section (11), an elastic material and in particular is formed from an elastic material.

4. Method according to one of the preceding claims,
**characterized in that**
the sealing sleeve (1) provides an axially extending channel between the stopper (2) and the wall (14) of the sealing sleeve (1), in particular the sealing sleeve (1) having a further section with an inner profile axially joining the mounting section (11), which provides an inner surface which surrounds the stopper (2) in sections in an installation position and is spaced from the wall (14) of the sealing sleeve (1) to provide the axially extending channel in the installation position.

5. Method according to one of the preceding claims,
**characterized in that**
the sealing sleeve (1) is cut to the same height as the wall cladding after the wall cladding has been installed.

6. System comprising a mounting set and a wall with a plasterboard comprising wall cladding comprising a plasterboard and a flush-mounted pipe (50) with a connection piece (5), wherein the flush-mounted pipe (50) is arranged with its connection piece (5) on a flush-mounted side of the wall cladding, the mounting set comprising a fitting connection part, a fitting, a sealing sleeve (1) and a sealing collar (6), in particular the length of the sealing sleeve (1) being at least 5 cm, preferably at least 10 cm, and in particular the sealing sleeve (1) being designed such that it can be cut off with a knife,
wherein
at a first axial end of the sealing sleeve (1) a mounting section (11) is formed for ensuring circumferential mounting on the cylindrical connection piece (5), wherein the sealing collar (6) has a flexible sealing lip with which it can be arranged at the sealing sleeve (1) circumferentially closed and sealing in a watertight manner, wherein the sealing sleeve (1) is arranged on and fixed to the connection piece (5) and extends through a passage of the wall cladding to a room side of the wall cladding, wherein the sealing collar (6) is integrated with a peripheral portion into a watertight sealing layer (12) of the wall cladding on the room side of the wall cladding, wherein the fitting connection part is inserted into a second axial end of the sealing sleeve (1) and is connected to the connection piece (5) arranged at the flush-mounted side of the wall cladding, sealing in a watertight manner, and projects beyond the sealing sleeve (1) and the wall cladding at the second axial end of the sealing sleeve (1) on the room side of the wall cladding, and the fitting is connected to the connection piece (5) using the fitting connection part.

7. System according to claim 6,
**characterized in that**
the sealing sleeve (1) has a shape in the manner of a hollow cylinder, the axial length of which is in particular at least three times its diameter.

8. System according to claim 6 or 7,
**characterized in that**
the sealing sleeve (1) has a further section which adjoins the mounting section (11) axially and has an inner profile providing an inner surface which surrounds the fitting connection part at least in sections , the inner surface being spaced at least in sections from the wall (14) of the sealing sleeve (1), providing a channel extending axially continuously from the mounting section (11) to the second axial end of the sealing sleeve (1) between the inner surface and the wall (14), in particular the material thickness of the wall (14) being greater in the mounting section (11) than in the further section.

9. System according to one of claims 6 to 8,
**characterized in that**
the inner profile of the further section of the sealing sleeve (1) comprises ribs (13) and/or knobs extending radially inwardly from the wall (14) and forming with their inwardly facing side at least a portion of the inner surface.

10. System according to one of claims 6 to 9,
**characterized in that**
the sealing sleeve (1) comprises an elastic material, in particular comprises an elastic material at least in the mounting section (11) and/or at least the inner profile comprises an elastic material, in particular is formed from an elastic material.

## Revendications

1. Procédé pour fournir un guidage d'eau fermé à partir d'une tubulure de raccordement du type du cylindre (5) d'un tuyau encastré (50) d'une conduite d'eau, tubulure de raccordement qui est disposée sur un côté encastré d'un revêtement mural comprenant du placoplâtre, à travers le revêtement mural jusqu'à un côté chambre du revêtement mural pour raccorder une robinetterie, dans lequel procédé, pour préparer la construction du revêtement mural, la tubulure de raccordement (5) du tuyau encastré (50) est fermée de manière étanche à l'eau avec un bouchon de construction (2), la construction du revêtement mural comprenant une construction des plaques de placoplâtre afin de cacher la conduite d'eau et des tuyaux encastrés d'une façon qu'ils ne soient pas visible à partir du côté chambre,
dans lequel procédé, pour préparer la construction du revêtement mural, un manchon d'étanchéité (1) avec une section de montage (11) disposée à une première extrémité axiale du manchon d'étanchéité (1) est disposé circonférentiellement autour la tubulure de raccordement (5) du tuyau encastré (50) et le bouchon de construction (2), qui ferme la tubulure de raccordement (5) de manière étanche à l'eau, est disposé à l'intérieur du manchon d'étanchéité (1) et est raccordé à la tubulure de raccordement (5) d'une façon détachable, en fournissant, après la construction du revêtement mural, un guidage continu depuis la tubulure de raccordement (5) du tuyau encastré jusqu'au côté chambre du revêtement mural au moyen du manchon d'étanchéité (1), tel que le bouchon de construction (2) est accessible à partir d'une seconde extrémité axiale du manchon d'étanchéité (1), qui est disposée du côté chambre du revêtement mural, et, pendant la construction du revêtement mural, une manchette d'étanchéité (6) est disposée sur le manchon d'étanchéité (1) de manière étanche à l'eau et fermée circonférentiellement, la manchette d'étanchéité (6) présentant une lèvre d'étanchéité flexible avec laquelle elle est tirée sur le manchon d'étanchéité (1) pour la disposer de manière étanche sur le manchon d'étanchéité (1), dans lequel procédé, pendant une connexion suivante de la robinetterie en utilisant une pièce de connexion de robinetterie, le bouchon de construction (2) est extrait du manchon d'étanchéité (1) à partir de la seconde extrémité axiale du manchon d'étanchéité (1), et ensuite la pièce de connexion de robinetterie est introduite dans le manchon d'étanchéité (1) à partir de la seconde extrémité axiale du manchon d'étanchéité (1) et est raccordée à la tubulure de raccordement (5) du tuyau encastré (50), pendant que le manchon d'étanchéité (1) maintient sa position qu'il a après avoir été disposé à la tubulure de raccordement (5) et pendant que la robinetterie est raccordé à la tubulure de raccordement (5) par moyen de la pièce de connexion de robinetterie.

2. Procédé selon la revendication 1,
**caractérisé en ce que**
le manchon d'étanchéité (1) avec sa section de montage (11) est disposée autour de la tubulure de raccordement (5) de manière étanche et fermée circonférentiellement, en particulier la section de montage (11) pour le montage étanche sur la tubulure de raccordement (5) étant mise sur la tubulure de raccordement (5).

3. Procédé selon la revendication 2
**caractérisé en ce que**
le manchon d'étanchéité (1) comprend, au moins dans la section de montage (11), un matériau élastique, et est formé en particulier d'un matériau élastique.

4. Procédé selon l'une des revendications précédentes,
**caractérisé en ce que**
le manchon d'étanchéité (1) fournit un canal s'étendant axialement entre le bouchon de construction (2) et la paroi (14) du manchon d'étanchéité (1), en particulier le manchon d'étanchéité (1) ayant une autre section avec un profil intérieur suivant axialement la section de montage (11), section qui présente une surface intérieure qui entoure le bouchon de construction (2) par sections dans une position de montage et qui est espacée de la paroi (14) du manchon d'étanchéité (1) pour fournir le canal s'étendant axialement dans la position de montage.

5. Procédé selon l'une des revendications précédentes,
**caractérisé en ce que**
le manchon d'étanchéité (1) est raccourci à la même hauteur que le revêtement mural après la construction du revêtement mural.

6. Système comprenant un kit de montage et un mur avec un revêtement mural comprenant du placoplâtre et un tuyau encastré (50) avec une tubulure de raccordement (5), le tuyau encastré (50) avec sa tubulure de raccordement (5) étant disposée sur un côté encastré du revêtement mural, le kit de montage comprenant une pièce de connexion de robinetterie, une robinetterie, und manchon d'étanchéité (1) et une manchette d'étanchéité (6), notamment la longueur du manchon d'étanchéité (1) étant d'au moins 5 cm, et en particulier le manchon d'étanchéité (1) étant conçu pour être coupé à la lame, dans lequel, à une première extrémité axiale du manchon d'étanchéité (1), une section de montage (11) est formée pour assurer un montage circonférentiel sur la tubulure de raccordement cylindrique (5), la manchette d'étanchéité (6) présente une lèvre d'étanchéité flexible avec laquelle elle est disposée autour du manchon d'étanchéité (1) de manière étanche et fermée circonférentiellement, le manchon d'étanchéité (1) étant disposé et fixé sur la tubulure de raccordement (5) s'étendant à travers d'un passage du revêtement mural jusqu'à un côté chambre du revêtement mural, la manchette d'étanchéité (6) étant intégrée avec une partie périphérique dans une couche d'étanchéité étanche à l'eau (12) du revêtement de paroi du côté chambre du revêtement mural, la pièce de connexion de robinetterie étant introduite dans le manchon d'étanchéité (1) à partir de la seconde extrémité axiale du manchon d'étanchéité (1) et étant raccordée d'une manière étanche à la tubulure de raccordement (5) du tuyau encastré (50) et, à la seconde extrémité axiale, étant en saillie par rapport au manchon d'étanchéité (1) et au revêtement mural au côté chambre, la robinetterie étant raccordé à la tubulure de raccordement (5) par moyen de la pièce de connexion de robinetterie.

7. Système selon la revendication 6,
**caractérisé en ce que**
le manchon d'étanchéité (1) a la forme d'un cylindre creux dont la longueur axiale est en particulier au moins trois fois son diamètre.

8. Système selon la revendication 6 ou 7,
**caractérisé en ce que**
le manchon d'étanchéité (1) présente une autre section qui est contiguë à la section de montage (11) axialement et présente un profil intérieur fournissant une surface intérieure qui entoure la pièce de connexion de robinetterie au moins par sections, la surface intérieure étant espacée au moins par sections de la paroi (14) du manchon d'étanchéité (1), en fournissant un canal s'étendant axialement en continu de la section de montage (11) à la deuxième extrémité axiale du manchon d'étanchéité (1) entre la surface intérieure et la paroi (14), en particulier l'épaisseur du matériau de la paroi (14) étant supérieure dans la section de montage (11) que dans l'autre section.

9. Kit de montage selon l'une des revendication 6 à 8,
**caractérisé en ce que**
le profil intérieur de l'autre section du manchon d'étanchéité (1) comprend des nervures (13) et/ou des goujons s'étendant radialement vers l'intérieur depuis la paroi (14) et formant avec leur face tournée vers l'intérieur au moins une partie de la surface intérieure.

10. Kit de montage selon l'une des revendications 6 à 9,
**caractérisé en ce que**
le manchon d'étanchéité (1) comprend un matériau élastique, en particulier un matériau élastique au moins dans la section d'assemblage (11), et/ou **en ce qu'**au moins le profil intérieur comprend un matériau élastique, en particulier est formé d'un matériau élastique.
